# FASCICULE DE BREVET EUROPEEN

(11) **EP 0 575 266 B1**
(45) Date de publication et mention de la délivrance du brevet: **18.12.1996**
(21) Numéro de dépôt: 93420244.1
(22) Date de dépôt: 14.06.1993
(51) Int. Cl.: D06F 37/30

(54) **Dispositif d'arrêt de tambour de machine à laver**
Vorrichtung zum Anhalten einer Wachmaschinentrommel
Device for stopping a washing machine drum

(30) Priorité: 18.06.1992 FR 9207758
(43) Date de publication de la demande: 22.12.1993
(73) Titulaire: CROUZET Electroménager, F-26000 Valence (FR)
(72) Inventeur: Vollot, Jean, F-07800 Saint Georges Les Bains (FR); Escapa, Pascal, F-26000 Valence (FR)
(74) Mandataire: de Beaumont, Michel

(56) Documents cités:
- EP-A- 0 347 393
- DE-U- 6 603 508
- FR-A- 2 220 612

## Description

La présente invention concerne les machines à laver et en particulier celles à chargement par le haut.

Pour charger ou décharger le tambour d'une machine à laver à chargement par le haut, il faut généralement faire tourner le tambour d'une position initiale vers une position où l'on peut accéder à une trappe du tambour. Cette opération de rotation du tambour nécessite un certain effort pour vaincre le balourd du tambour qui est particulièrement important si du linge contenu dans le tambour n'est pas essoré. Pendant le déchargement du tambour, celui-ci tend à retrouver sa position initiale et il faut donc le tenir en même temps qu'on le décharge. Si on le lâche malencontreusement pendant ces opérations, le tambour pourrait tourner avec sa trappe ouverte et du linge tomber au fond de la cuve.

Il existe actuellement de nombreux dispositifs permettant d'arrêter un tambour de machine à laver en position trappe en haut à la fin d'un cycle de lavage, tel que celui décrit dans la demande de brevet européen EP-A-0 347 393. Toutefois, ces dispositifs sont très souvent bruyants lorsqu'ils entrent en action et ne fonctionnement souvent pas à tous les coups.

Un objet de la présente invention est de prévoir un dispositif d'arrêt de tambour trappe en haut peu bruyant et entièrement fiable.

Cet objet est atteint grâce à un dispositif d'arrêt de tambour qui peut prendre une position de repos, une position d'interception d'un doigt solidaire du tambour (ou de tout autre pièce tournant avec le tambour), et une position finale correspondant à la position recherchée du tambour.

La pièce rotative est entraînée par un moteur dont les mises sous et hors tension sont commandées par un interrupteur coopérant avec une came de la pièce rotative. A la fin d'un cycle de lavage, la pièce rotative est amenée de la position de repos vers la position d'interception où le doigt du tambour est susceptible de s'engager dans une encoche de la pièce rotative.

Dans la position d'interception, le moteur d'entraînement de la pièce rotative est arrêté et le moteur d'entraînement du tambour est mis en rotation à vitesse lente dans un sens prédéterminé, la mise sous tension du moteur du tambour étant commandé par un deuxième interrupteur coopérant avec une deuxième came de la pièce rotative. Le doigt vient s'engager dans l'encoche et écarte la pièce rotative en direction de sa position finale. Dès que la pièce rotative est écartée de sa position d'interception, le moteur du tambour est mis hors tension, mais le tambour continue à tourner par inertie. Un frein agit sur la pièce rotative au moins entre la position d'interception et la position finale et est prévu pour que le tambour soit arrêté avant la position finale de la pièce rotative.

Ainsi, la pièce rotative, sous l'action du tambour, s'arrête dans une position intermédiaire entre la position d'interception et la position finale. Dans cette position intermédiaire (ou avant qu'elle soit atteinte), le moteur de la pièce rotative est de nouveau mis en route pour entraîner la pièce rotative vers sa position finale tout en entrainant le tambour vers sa position d'arrêt. L'encoche d'interception du doigt présente une forme telle que le doigt reste prisonnier de l'encoche dès que la pièce rotative a commencé à s'écarter de sa position d'interception en direction de sa position finale.

La présente invention vise plus particulièrement un dispositif d'arrêt à une position prédéterminée d'un tambour muni d'un doigt, entraîné par un moteur pour effectuer des cycles de rotation dans au moins un sens prédéterminé autour d'un premier axe solidaire d'un bâti. Ce dispositif comprend une pièce rotative autour d'un deuxième axe parallèle au premier et solidaire du bâti, susceptible de prendre une position de repos, une position d'interception dudit doigt et une position finale ; une première came de la pièce rotative coopérant avec un premier interrupteur pour, dans la position d'interception, mettre en route le moteur du tambour dans le sens prédéterminé et pour mettre hors tension le moteur dès que la pièce rotative s'écarte vers la position finale par rapport à sa position d'interception ; un frein agissant sur la pièce rotative, au moins entre la position d'interception et la position finale ; et un deuxième moteur actionné par un deuxième interrupteur coopérant avec une deuxième came de la pièce rotative pour amener celle-ci de la position de repos vers la position d'interception et pour l'amener vers la position finale dès qu'elle est écartée vers la position finale par rapport à sa position d'interception.

Selon un mode de réalisation, la pièce rotative est entraînée par un pignon de sortie d'un réducteur couplé au deuxième moteur, ce pignon étant muni d'un limiteur de couple formant ledit frein.

Selon un mode de réalisation, la pièce rotative est munie d'un levier comprenant une encoche d'interception dudit doigt, cette encoche ayant une forme telle que, à la position d'interception, le doigt est susceptible de s'engager dans l'encoche et écarter la pièce rotative de sa position d'interception en direction de sa position finale ; et lorsque la pièce rotative est écartée par le doigt, une paroi de l'encoche s'oppose au retour en arrière du doigt.

Selon un mode de réalisation, le limiteur de couple dudit pignon comprend le pignon non solidarisé en rotation à un axe du réducteur, deux rondelles, solidaires en rotation de l'axe du réducteur, comprimant axialement le pignon sous la sollicitation de rondelles à élasticité axiale.

Selon un mode de réalisation, l'inertie de l'ensemble comprenant le réducteur et le deuxième moteur est telle que le limiteur de couple agit avant que le deuxième moteur soit entraîné en rotation d'une valeur significative sous l'action du doigt sur la pièce rotative.

Selon un mode de réalisation, ledit levier est muni à son extrémité d'une partie élastique qui, si le doigt est dans une position critique qui bloquerait le passage de la pièce rotative de la position de repos vers la position d'interception, fléchit de sorte que le doigt puisse être poussé par le déplacement du levier.

Ces objets, caractéristiques et avantages ainsi que d'autres de la présente invention seront décrits en détail dans la description suivante de modes de réalisation apparaissant dans les figures jointes parmi lesquelles :
la figure 1A représente un mode de réalisation de dispositif d'arrêt de tambour de machine à laver, selon la présente invention, dans une position de repos ;
la figure 1B représente une vue en coupe d'un élément servant de frein du dispositif de la figure 1A ;
la figure 2 représente le dispositif de la figure 1A dans une position d'interception d'un doigt solidaire du tambour ; et
la figure 3 représente le dispositif de la figure 1A dans une position finale.

Dans les figures, des mêmes éléments sont désignés par des mêmes références.

A la figure 1A, un doigt 10 est susceptible de décrire une trajectoire circulaire T. Le doigt 10 est solidaire d'un tambour, non représenté, de machine à laver ou de tout autre pièce liée en rotation au tambour, telle qu'une poulie d'entraînement. Le doigt 10 est de forme cylindrique et s'étend parallèlement à l'axe, non représenté, du tambour. Cet axe est solidaire d'un bâti de la machine à laver.

En dehors du cercle défini par la trajectoire T est disposé un dispositif d'arrêt selon l'invention. Le mode de réalisation représenté à la figure 1A du dispositif selon l'invention comprend une plaque de base 12 fixée au même bâti dont est solidaire l'axe du tambour. Cette plaque 12 comprend un axe 14 parallèle à l'axe du tambour, autour duquel est articulé une pièce rotative 16. Cette pièce rotative 16 comprend une partie 17 ayant une forme générale de disque (appelée ci-après disque 17) et un levier 18 comprenant un premier côté sensiblement radial au disque 17 et un deuxième côté sensiblement tangentiel au disque. Dans la figure, le dispositif est situé en haut à gauche du cercle T et le levier 18 s'étend sensiblement vers le haut depuis la partie droite du disque 17. Le côté tangentiel du levier 18 comprend, à proximité de l'extrémité distale du levier, une encoche 18-1 servant à capturer le doigt 10 du tambour lorsque la pièce rotative est dans une position d'interception décrite ultérieurement.

On verra ultérieurement le rôle d'une languette 18-2 de l'extrémité distale du levier 18, formée par la réalisation d'une fente s'étendant vers l'intérieur du levier 18 à partir de son bord radial.

La pièce rotative 16 est susceptible de prendre trois positions, à savoir, une position de repos représentée dans la figure 1A ; une position d'interception du doigt 10, représentée dans la figure 2 décrite ultérieurement ; et une position finale correspondant à la position souhaitée du tambour représentée dans la figure 3 décrite ultérieurement. La pièce rotative 16 est amenée à ses diverses positions par un moteur adéquatement commandé, de manière décrite ultérieurement. Elle est entraînée de sa position d'interception vers sa position finale, d'abord par le doigt 10 tout en freinant ce doigt, puis par le moteur susmentionné. En rejoignant sa position finale, la pièce rotative entraîne le doigt 10 qui se trouve alors être prisonnier de l'encoche 18-1.

La pièce rotative 16 est à plusieurs niveaux superposés, à savoir un premier niveau comprenant le levier 18, deux niveaux supplémentaires correspondant respectivement à une came 20 représentée en trait plein et à une came 21 représentée en pointillés, et enfin un quatrième niveau correspondant à une denture 22 dont le cercle primitif est représenté en trait mixte. La denture 22 sert à entraîner la pièce rotative 16 par un pignon 24 couplé à un moteur par l'intermédiaire d'un réducteur. Le moteur et le réducteur sont disposés derrière la plaque 12 et ne sont pas visibles dans la figure 1A.

Deux extrémités respectives, ou palpeurs, de deux leviers 26 et 27 articulés sur la plaque 12 de part et d'autre du pignon 24 viennent respectivement palper les cames 20 et 21. Les autres extrémités des leviers 26 et 27 agissent respectivement sur des interrupteurs 29 et 30. Comme on le verra ultérieurement, l'interrupteur 29 agit sur le moteur d'entraînement du pignon 24 et l'interrupteur 30 agit sur le moteur du tambour. On aurait pu envisager que les interrupteurs 29 et 30 viennent directement palper les cames 20 et 21, mais comme cela est représenté, la disposition à deux leviers permet une réalisation plus compacte du dispositif et de regrouper en un seul endroit les broches de connexion des interrupteurs 29 et 30.

La came 20 comprend deux parties de grand diamètre, ou bosses 20-1 et 20-2, juxtaposées et séparées par une partie de faible diamètre, ou creux 20-3, de quelques degrés. La came 21 comprend une bosse 21-1 de quelques degrés. On verra ultérieurement comment il faut définir les positions et les longueurs des creux et des bosses des cames 20 et 21.

Les cames 20 et 21 permettent de repérer les différentes positions de la pièce rotative 16. Elles remplacent des dispositions classiques à butées de repérage de position qui entraînent un fonctionnement bruyant lorsque des pièces mobiles viennent en butée.

La figure 1B représente un mode de réalisation de frein destiné à freiner la pièce rotative 16 lorsqu'elle intercepte le doigt 10 du tambour. Selon le mode de réalisation représenté, ce frein est réalisé sous la forme d'un limiteur de couple associé au pignon 24. Le pignon 24 comprend une zone centrale mince munie de part et d'autre de zones annulaires de frottement en saillie. Le pignon 24 n'est pas solidaire en rotation de l'axe 32 de sortie du réducteur susmentionné 34. Par contre, des rondelles en acier dur 36 et 37 prenant en sandwich la partie centrale du pignon 24, sont solidaires en rotation de l'axe 32. Pour cela, l'axe 32 est à section carrée, comme cela est visible dans la figure 1A, et les rondelles 36 et 37 comprennent un trou carré correspondant. L'effet de freinage, ou de limitation de couple, est obtenu par des rondelles 38 à élasticité axiale, telles que des rondelles dites "Belleville", s'appuyant entre un épaulement de l'axe 32 et la rondelle 37, la rondelle 36 venant en butée contre une rondelle 40 maintenue par une vis 42 vissée en bout de l'axe 32.

Avec cette configuration, lorsque le couple appliqué au pignon 24 est suffisant, celui-ci se met à tourner avec frottement par rapport aux rondelles 36 et 37. Le coefficient de réduction du réducteur 34 est élevé pour que la pièce rotative 16 soit déplacée lentement afin que l'on puisse, notamment, capter de façon fiable sa position à l'aide des cames 20 et 21. Il s'avère que l'inertie présentée par le réducteur 34 et son moteur est si importante qu'un couple de freinage suffisant du pignon frein 24 est atteint avant que l'on puisse déplacer de façon significative le moteur en agissant sur le pignon 24. Ainsi, lorsque le moteur d'entraînement du pignon 24 est à l'arrêt, ce pignon 24 sert de frein à la pièce rotative 16. L'action de freinage se produit même si le moteur du pignon 24 est en train de tourner à sa vitesse nominale, car la vitesse correspondante du pignon 24 est bien inférieure à la vitesse que l'on veut freiner (vitesse infligée au pignon 24 par le tambour lors de l'interception du doigt 10).

La position représentée à la figure 1A correspond à la position de repos du dispositif d'arrêt. Le levier 18 est dans une position à l'écart de la trajectoire T du doigt 10 et le tambour peut tourner librement. Cette position de repos est déterminée par le début de la bosse 20-1 de la came 20, qui actionne l'interrupteur 29 par l'intermédiaire du levier 26.

A la fin d'un cycle de lavage, la pièce rotative 16 doit être amenée vers une position d'interception du doigt 10, représentée à la figure 2. Le programmateur de la machine à laver sera prévu pour connecter l'interrupteur 29 de telle sorte qu'il mette sous tension le moteur du pignon 24 lorsque l'interrupteur est activé. L'interrupteur 29 est activé dans la position de la figure 1A, le pignon 24 est mis en rotation dans le sens des aiguilles d'une montre et entraîne la pièce rotative 16 dans le sens contraire des aiguilles d'une montre vers la position d'interception.

La figure 2 représente la position d'interception du dispositif d'arrêt. Dans cette position, l'encoche 18-1 se trouve sur la trajectoire du doigt 10 de sorte que le doigt 10 puisse s'engager pleinement dans cette encoche. Le palpeur du levier 26 se trouve dans le creux 20-3 de la came 20, ce qui désactive l'interrupteur 29 en arrêtant la rotation du pignon 24.

Cette position ainsi que les autres sont atteintes avec une précision suffisante, car le coefficient du réducteur 34 du pignon 24 est si important que la pièce rotative 16 tourne très peu entre l'instant où le moteur du pignon 24 est mis hors tension et l'instant où ce moteur s'arrête. Dans le cas où le moteur du pignon 24 est synchrone, l'arrêt de celui-ci est pratiquement instantané.

Dans la position d'interception, le palpeur du levier 27 est levé par la bosse 21-1 de la came 21, ce qui provoque l'actionnement de l'interrupteur 30. L'interrupteur 30 actif met en marche le moteur du tambour à vitesse lente selon un sens indiqué par une flèche sur la trajectoire T.

Lorsque le doigt 10 s'engage dans l'encoche 18-1, la pièce rotative 16 est entrainée dans le sens contraire des aiguilles d'une montre tout en étant freinée par le pignon à limiteur de couple 24. Dès que la pièce rotative 16 commence à être entraînée par le doigt 10, le palpeur du levier 27 tombe derrière la bosse 21-1 de la came 21 en désactivant l'interrupteur 30. Le moteur du tambour est mis hors tension. En même temps, le début de la bosse 20-2 de la came 20 active l'interrupteur 29 et le moteur du pignon 24 est de nouveau mis en marche dans un sens correspondant à l'entraînement de la pièce rotative 16 dans le sens contraire des aiguilles d'une montre, c'est-à-dire dans le même sens d'entraînement provoqué par le doigt 10. Toutefois, comme on l'a précedemment indiqué, la vitesse de rotation correspondante du pignon 24 peut être négligée devant la vitesse initiale infligée à la pièce rotative 16 par le tambour. L'effet de freinage n'est pas affecté.

Le couple de freinage du pignon frein 24 est choisi de sorte que le tambour de la machine soit arrêté, dans des conditions moyennes, lorsque la pièce rotative 16 atteint une position intermédiaire entre la position d'interception de la figure 2 et une position finale, représentée en figure 3, correspondant à la position souhaitée du tambour.

La figure 3 représente la position finale du dispositif d'arrêt des figures précédentes. Dans des conditions normales, le doigt 10 a entraîné la pièce rotative 16 vers une position intermédiaire entre la position d'interception de la figure 2 et la position finale de la figure 3. Dans cette position intermédiaire, la bosse 20-2 de la came 20 actionne toujours l'interrupteur 29 de mise en rotation du pignon 24. La pièce rotative 16 continue donc à tourner dans le sens contraire des aiguilles d'une montre jusqu'à la position de la figure 3 où le palpeur du levier 26 tombe derrière la bosse 20-2 en désactivant l'interrupteur 29. Le moteur du pignon 24 est mis hors tension. En rejoignant la position finale, l'encoche 18-1, de forme adéquate, entraîne le doigt 10 pour ramener le tambour à la position souhaitée, correspondant à cette position finale.

L'homme du métier saura convenablement choisir la distance entre l'encoche 18-1 et l'axe 14 en fonction de la valeur de la vitesse lente du tambour pour éviter un choc lors du freinage du tambour. Notamment, plus la vitesse lente du tambour est élevée, plus cette distanoe doit être choisie longue de sorte que le tambour soit freiné sur une course plus longue.

Pour que le doigt 10 puisse être entraîné par l'encoche 18-1, cette encoche a une forme adaptée. Dans la position d'interception de la figure 2, la paroi de l'encoche 18-1 la plus éloignée de l'axe 14 (paroi distale) est sensiblement parallèle à la trajectoire, et la paroi proximale de l'encoche 18-1 est dirigée de sorte que, dès que la pièce rotative 16 est déplacée vers la position finale par le doigt 10, cette paroi proximale empêche le retour en arrière du doigt. Ainsi, le doigt 10 est prisonnier de l'encoche 18-1 dès qu'il a commencé à entraîner la pièce rotative 16.

La pièce rotative 16 reste dans la position finale, par exemple, tant que l'on n'aura pas commencé un nouveau programme de lavage. Au début d'un nouveau programme de lavage, le programmateur inverse la fonction de l'interrupteur 29, c'est-à-dire que l'interrupteur 29 met alors le moteur du pignon 24 sous tension lorsque l'interrupteur est désactivé. Dans la position finale de la figure 3, le palpeur du levier 26 se trouve dans un creux de la came 20, l'interrupteur 29 est désactivé, et le pignon 24 est mis en rotation. La pièce rotative 26 se met à tourner dans le sens contraire des aiguilles d'une montre et rejoint la position de repos de la figure 1A où le début de la bosse 20-1 actionne l'interrupteur 29 par l'intermédiaire du levier 26 en arrêtant le moteur du pignon 24.

Quelle que soit la forme du levier 18, le doigt 10 peut, à la fin d'un cycle, prendre une position critique dépendant de la forme du levier. Dans cette position critique, le doigt 10 bloque le levier 18 lorsque la pièce rotative 16 est amenée de la position de repos vers la position d'interception. Dans une position autre que la position critique, le doigt 10 peut être poussé par le levier 18 dans un sens ou dans l'autre et ne bloque pas le déplacement du levier.

Le rôle de la languette 18-2 précédemment décrite est d'éviter le blocage du levier 18 par le doigt 10. La longueur du côté radial du levier 18 est choisie de sorte que son extrémité distale, correspondant à un coin de la languette 18-2, vienne buter contre le doigt 10 lorsque ce dernier est dans la position critique. En venant buter contre le doigt 10, la languette 18-2 fléchit. La nouvelle forme que prend le levier 18 grâce à cette flexion de la languette 18-2 correspond à une position critique différente de la position courante du doigt 10. Par conséquent, le doigt 10 peut être poussé par le levier 18. Il sera repoussé en arrière par la zone extrême du levier 18.

La présente invention est susceptible de nombreuses variantes et modifications qui apparaîtront à l'homme du métier, notamment en ce qui concerne la réalisation du dispositif de freinage. Par exemple, au lieu de prévoir le dispositif de freinage au niveau du pignon 24, celui-ci peut être prévu de la même manière entre la denture 22 de la pièce rotative 16 et le reste de la pièce rotative. On peut également prévoir une pièce rotative 16 constamment freinée, l'effort de freinage étant vaincu par le couple important fourni par le pignon 24 grâce à la démultiplication du réducteur.

L'homme du métier saura utiliser les informations des interrupteurs 29 et 30 en association avec un programmateur pour réaliser les fonctions décrites.

## Revendications

1. Dispositif d'arrêt à une position prédéterminée d'un tambour entraîné par un moteur pour effectuer des cycles de rotation dans au moins un sens prédéterminé autour d'un premier axe solidaire d'un bâti, comprenant :
- une pièce rotative (16) autour d'un deuxième axe (14) parallèle au premier et solidaire du bâti ;
- une première came (21) de la pièce rotative coopérant avec un premier interrupteur (30), et
- un deuxième moteur actionné par un deuxième interrupteur (29), caractérisé en ce que :
- la pièce rotative est munie d'un levier (18) comprenant une encoche d'interception (18-1) d'un doigt (10) solidaire du tambour et est susceptible de prendre une position de repos, une position d'interception dudit doigt et une position finale ;
- un frein (24) agit sur la pièce rotative, au moins entre la position d'interception et la position finale ;
- la première came, dans la position d'interception, met en route le moteur du tambour dans le sens prédéterminé et met hors tension le moteur dès que la pièce rotative s'écarte vers la position finale par rapport à sa position d'interception ;
- le deuxième moteur coopère avec une deuxième came (20) de la pièce rotative pour amener celle-ci de la position de repos vers la position d'interception et l'amène vers la position finale dès qu'elle est écartée vers la position finale par rapport à sa position d'interception.

2. Dispositif selon la revendication 1, caractérisé en ce que la pièce rotative (16) est entraînée par un pignon (24) de sortie d'un réducteur (34) couplé au deuxième moteur, ce pignon étant muni d'un limiteur de couple formant ledit frein.

3. Dispositif selon la revendication 1, caractérisé en ce que l'encoche d'interception (18-1) a une forme telle que :
- à la position d'interception, le doigt est susceptible de s'engager dans l'encoche et écarter la pièce rotative de sa position d'interception en direction de sa position finale ; et
- lorsque la pièce rotative est écartée par le doigt, une paroi de l'encoche s'oppose au retour en arrière du doigt.

4. Dispositif selon la revendication 2, caractérisé en ce que le limiteur de couple dudit pignon (24) comprend le pignon (24) non solidarisé en rotation à un axe (32) du réducteur (34), deux rondelles (36, 37), solidaires en rotation de l'axe du réducteur, comprimant axialement le pignon sous la sollicitation de rondelles (38) à élasticité axiale.

5. Dispositif selon la revendication 2, caractérisé en ce que l'inertie de l'ensemble comprenant le réducteur (34) et le deuxième moteur est telle que le limiteur de couple agit avant que le deuxième moteur soit entraîné en rotation d'une valeur significative sous l'action du doigt (10) sur la pièce rotative (16).

6. Dispositif selon la revendication 3, caractérisé en ce que ledit levier (18) est muni à son extrémité d'une partie élastique (18-2) qui, si le doigt (10) est dans une position critique qui bloquerait le passage de la pièce rotative (16) de la position de repos vers la position d'interception, fléchit de sorte que le doigt puisse être poussé par le déplacement du levier.

## Patentansprüche

1. Vorrichtung zum Stoppen an einer vorbestimmten Position einer durch einen Motor angetriebenen Trommel zum Erreichen von Drehzyklen in mindestens einer vorbestimmten Richtung um eine erste mit einem Rahmen integrale Achse, wobei folgendes vorgesehen ist:
- ein Teil (16), der sich um eine zweite Achse (14) dreht, und zwar parallel mit der ersten Achse und integral mit dem Rahmen;
- ein erster Nocken (21) des sich drehenden Teils zusammenarbeitend mit einem ersten Schalter (30), und
- ein zweiter Motor betätigt durch einen zweiten Schalter (29), dadurch gekennzeichnet, daß:
- der sich drehende Teil mit einem Hebel (18) einschließlich einer Auskerbung oder Nut (18-1) versehen ist, und zwar zum Erfassen eines Fingers (10) integral mit der Trommel, wobei eine Ruheposition, eine Position zum Erfassen des Fingers und eine Endposition vorgesehen ist;
- eine Bremse (24) die auf den sich drehenden Teil oder Drehteil einwirkt, und zwar mindestens zwischen der Erfassungsposition und der Endposition;
- wobei der erste Nocken in der Erfassungsposition bewirkt, daß der Motor die Trommel in der vorbestimmten Richtung dreht und den Motor ausschaltet, sobald der Drehteil zur Endposition bezüglich seiner Erfassungsposition abweicht:
- und wobei der zweite Motor mit einem zweiten Nokken (20) des Drehteils zusammenarbeitet, um den Teil aus der Ruheposition zu der Erfassungsposition zu treiben, und den Teil zur Endposition antreibt sobald dieser zur Endposition bezüglich seiner Erfassungsposition abweicht.

2. Vorrichtung nach Anspruch 1, dadurch gekennzeichnet, daß der Drehteil (16) durch ein Ausgangsritzel (24) eines Untersetzungsgetriebes (34) angetrieben wird, welches mit dem zweiten Motor gekoppelt ist, wobei das Ritzel einen Drehmomentbegrenzer zur Bildung der Bremse aufweist.

3. Vorrichtung nach Anspruch 1, dadurch gekennzeichnet, daß die Erfassungsnut (18-1) derart geformt ist, daß:
- an der Erfassungsposition der Finger mit der Nut in Eingriff kommen kann und den Drehteil aus seiner Erfassungsposition zu seiner Endposition hin ablenkt; und
- wenn der Drehteil durch den Finger abgelenkt ist eine Wand der Nut die Rückkehr des Fingers verhindert.

4. Vorrichtung nach Anspruch 2, dadurch gekennzeichnet, daß der Drehmomentbegrenzer des Ritzels (24) das Ritzel (24) aufweist, welches sich frei bezüglich einer Welle (32) des Unterseztungs- oder Reduziergetriebes (34) dreht, ferner zwei Ringe (36, 37) die sich mit der Welle des Untersetzungsgetriebes drehen und das Ritzel achsial unter der Wirkung von achsialen elastischen Ringen (38) zusammenpressen.

5. Vorrichtung nach Anspruch 2, dadurch gekennzeichnet, daß die Trägheit der Anordnung einschließlich des Untersetzungsgetriebes (32) und des zweiten Motors derart vorgesehen ist, daß der Drehmomentbegrenzer wirkt bevor der zweite Motor in signifikanter Weise durch den auf den Drehteil (16) wirkenden Finger (10) verdreht ist.

6. Vorrichtung nach Anspruch 3, dadurch gekennzeichnet, daß der Hebel (18) an einem Ende einen elastischen Teil (18-2) aufweist, der den Finger (10) derart biegt, daß dieser durch die Versetzung des Hebels verschoben wird, wenn der Finger (10) sich in einer kritischen Position befindet, die den Durchgang des Drehteils (16) von der Ruheposition zur Endposition blockieren würde.

## Claims

1. A device for stopping at a predetermined position a drum driven by a motor for achieving rotation cycles in at least one predetermined direction about a first axis integral with a frame, including:
- a part (16) rotating about a second axis (14) parallel with the first axis and integral with the frame;
- a first cam (21) of the rotating part cooperating with a first switch (30), and
- a second motor actuated by a second switch (29),
characterized in that:
- the rotating part is provided with a lever (18) including a notch (18-1) for intercepting a finger (10) integral with the drum and that can have a rest position, a position for intercepting said finger, and an end position;
- a brake (24) acts on the rotating part, at least between the interception position and the end position;
- the first cam, in the interception position, causes the motor to rotate the drum in the predetermined direction and switches off the motor as soon as the rotating part deviates towards the end position with respect to its interception position;
- the second motor cooperates with a second cam (20) of the rotating part to drive the part from the rest position towards the interception position and drives the part to the end position as soon as it deviates towards the end position with respect to its interception position.

2. The device of claim 1, characterized in that said rotating part (16) is driven by an output pinion (24) of a reducing gear (34) coupled to the second motor, said pinion having a torque limiter forming said brake.

3. The device of claim 1, characterized in that the interception notch (18-1) is shaped so that:
- at the interception position, the finger can engage into the notch and deviate the rotating part from its interception position towards its end position; and
- when the rotating part is deviated by the finger, a wall of the notch prevents the finger from returning.

4. The device of claim 2, characterized in that said torque limiter of said pinion (24) includes the pinion (24) which rotates freely with respect to a shaft (32) of the reducing gear (34), two rings (36, 37) rotating with the shaft of the reducing gear, axially compressing the pinion under the action of axial elasticity rings (38).

5. The device of claim 2, characterized in that the inertia of the assembly including the reducing gear (34) and the second motor is such that the torque limiter acts before the second motor is significantly rotated by the finger (10) acting on the rotating part (16).

6. The device of claim 3, characterized in that said lever (18) has at one end an elastic portion (18-2) which bends so that the finger (10) is pushed by the displacement of the lever if the finger (10) is in a critical position which would block the passage of the rotating part (16) from the rest position towards the end position.
